# FASCICULE DE BREVET EUROPEEN

(11) **EP 0 727 034 B1**
(45) Date de publication et mention de la délivrance du brevet: **04.06.1997**
(21) Numéro de dépôt: 93924679.9
(22) Date de dépôt: 05.11.1993
(51) Int. Cl.: F41A 11/04, F41C 7/11, F41A 21/06, F41A 19/21

(54) **ARME A FEU A BASCULE A DOUBLE CANON DE GROS CALIBRE**
DOPPELLÄUFIGE KIPPLAUFWAFFE GROSSEN KALIBERS
FIRE-ARM OF THE ROCKING, LARGE BORE DOUBLE-BARRELLED TYPE

(43) Date de publication de la demande: 21.08.1996
(73) Titulaire: Richert, Pierre, F-57158 Montigny-les-Metz (FR)
(72) Inventeur: Richert, Pierre, F-57158 Montigny-les-Metz (FR)
(74) Mandataire: Thivillier, Patrick
(86) Numéro de dépôt international: FR9301093
(87) Numéro de publication internationale: WO9512799

(56) Documents cités:
- FR-A- 402 238
- FR-A- 2 110 907
- FR-A- 2 691 244
- US-A- 3 557 482
- US-A- 4 182 065

## Description

L'invention se rattache au secteur technique des lanceurs pour le tire de projectiles de gros calibres.

Ce type d'arme est parfaitement connu pour un homme du métier. Cependant, les modèles existant sont d'un encombrement généralement important et ne sont pas conçus pour être facilement transportables dans des coffrets compacts. De plus, pour permettre un bon appui à l'épaule lors du tir, la crosse de l'arme doit présenter une forme spéciale de sorte que l'ensemble de l'arme n'est pas très compacte ni ergonomique. Une telle conception nécessite d'avoir la ou les détentes en partie basse et d'équiper l'arme, généralement au niveau des canons, d'une poignée de maintien.

Par le brevet FR-A-2110907 dont l'exposé est pris à base du préambule de la revendication indépendante 1, on connaît une arme à feu de gros calibre comprenant un canon et une poignée présentant en partie supérieure une seule détente inversée disposée en alignement avec le canon. Ce document concerne une arme de conception spéciale présentant un seul canon.

La présente invention concerne une arme à feu de gros calibre particulièrement compacte et ergonomique notamment à canons double superposés basculants à 180° conçue de façon à permettre, en option, le montage d'un troisième canon de petit calibre rayé tirant une munition puissante d'arme de poing pour un modèle court ou à trajectoire rasante pour un modèle long avec crosse, l'arme étant équipée d'une détente unique même avec trois canons.

Contrairement aux systèmes habituellement employés par les Polices ou forces de l'ordre, l'invention permet une variété de moyens immédiatement disponibles assurant une riposte ou intervention graduée.

La conception des deux modèles selon l'invention, de poing et d'épaule, autorise l'emploi de coffrets pour un transport très compact, par exemple 46 x 24 x 8 cm (modèle d'épaule 45 cm de canons) et 24 x 24 x 8 cm (modèle de poing 20 cm de canons).

Tous les projectiles tirables dans les canons gros calibres utilisent le même étui en plastique souple et résistant aux faibles pressions des gaz propulsifs issus d'une cartouche à blanc chambrée dans un diffuseur ouvert au calibre nominal axialement ou perpendiculairement, lequel est positionné manuellement à l'arrière de la cartouche principale.

Le dispositif de répartition des gaz propulsifs et leur faible pression permettent le tir de projectiles à enveloppe fragile, ce qui réduit la masse de structure en augmentant la capacité en produits actifs des grenades à effets neutralisants tout en évitant la formation d'éclats dangereux lors de la mise en oeuvre du disperseur pyrotechnique.

Selon une caractéristique à la base de l'invention, et pour résoudre le problème posé de faciliter le transport et obtenir une arme compacte, dans le cas d'un double canons superposés, la poignée est disposée en alignement coaxial avec les canons sans déborder en hauteur la côte hors tout desdits canons, les canons étant rabattables angulairement de 180° pour être positionnés en juxtaposition et très sensiblement parallèlement à la poignée faisant office de crosse.

Un autre problème que se propose de résoudre l'invention est de pouvoir tirer l'un quelconque des coups à partir de la seule et unique détente.

Dans ce but, la détente unique inversée est assujettie à deux leviers montés en équerre, lesquels actionnent l'une ou l'autre des gachettes correspondante, en fonction du positionnement d'un sélecteur.

On prévoit également d'équiper les deux canons superposés, d'un troisième canon rayé.

Dans ce cas, le système de détente des départs gros calibre comporte une butée limitant la course de la détente à très sensiblement 2 mm, soit environ, le 1/3 de la course nécessaire pour le départ du coup rayé lorsque le sélecteur est en position médiane, excluant ainsi tout départ simultané d'un canon gros calibre avec le coup rayé.

Le système de détente du coup rayé comporte deux sécurités, à savoir une sûreté de chien et une double gachette, ledit système comportant également un mécanisme spécial à rupture brusque pour sensibiliser le départ s'il est préalablement armé.

Avantageusement, l'arme présente un système de visée rapide à rayon laser.

L'invention est exposée, ci-après plus en détail à l'aide des dessins annexés, dans lesquels :

La figure 1 est une vue de face de l'arme selon l'invention, montrant le système de détente avec le sélecteur.

La figure 2 est une vue de dessus du sélecteur.

La figure 3 est une vue arrière de l'arme.

La figure 4 est une vue de face de l'arme en position d'utilisation.

La figure 5 est une vue correspondante à la figure 4 en position rabattue des canons.

La figure 6 est une vue de côté correspondant à la figure 7.

La figure 7 est une vue de face de l'arme équipée d'un troisième canon.

La figure 8 est une vue correspondant à la figure 7 en position repliée des canons.

La figure 9 est une vue montrant le système de détente et de percussion dans le cas d'une arme à canon superposé et équipée d'un troisième canon.

La figure 10 est une vue montrant le verrouillage arrière du troisième canon.

La figure 11 est une vue montrant le système de percussion du troisième canon.

La figure 12 est une vue montrant le système de rupture brusque de la détente.

La figure 13 est une vue montrant le système de sécurité de départ des coups.

La batterie est fixée verticalement derrière la plaque culasse (O), tandis que les chiens sont opposés et présentent une manette extérieure (1), pour un armement ergonomique entre le pouce et l'index.

La détente (2) est en position inversée et agit par son dos vertical (3) sur un poussoir (4) maintenu dans une pièce d'un sélecteur coulissant dans le sens vertical.

La commande extérieure du sélecteur (5) est placée à gauche et se présente sous forme d'un bouton (6) à encliquetage à billes et ressort selon trois positions, à savoir une position haute pour l'utilisation du canon supérieur, une position médiane en sûreté et une position basse pour l'utilisation du canon inférieur.

La batterie et le système de détente sont intégrés dans un carènage composé de deux flasques (7) disposés verticalement à l'arrière de la plaque culasse (O) et solidaires de celle-ci ce qui rigidie l'ensemble.

Une poignée (8) est fixée à l'arrière des flasques (7), en alignement avec l'ensemble, canons culasses batterie.

L'axe de basculage (9) relie l'arrière du canon inférieur, avec les flasques (7) débordant le bas et le haut de la plaque culasse. Le verrou est articulé sur les flasques, le tenon du verrou étant fixé en haut et à l'arrière du canon supérieur, commande du verrou par pédale côté gauche du carènage de batterie (10).

Le modèle long (arme d'épaule) est équipé d'une crosse en profilé métallique en forme de U, laquelle est fixée par vis en haut et en bas d'une poignée (11). Une plaque de couche (12), en matière moulée d'épaisseur variable, est montée amovible en bout de la poignée (11).

Le système de visée mécanique variant d'un modèle à l'autre, l'arme de poing étant plutôt destinée au tir en direct, est muni d'un dispositif fixe, cran de mire taillé dans le verrou et son tenon et guidon protégé monté sur une rampe en bout du canon supérieur (15 et 16).

L'arme d'épaule plutôt destinée au tir courbe, présente une hausse grand angle montée rabattable sur le busc de la crosse. Un oeilleton sur curseur (14) allonge la ligne de mire en rapport avec le guidon surelevé et rabatable en bout du canon supérieur (13).

Le verrouillage du troisième canon (17) sur la plaque culasse est assuré sur une portée semi-circulaire de 170° par un verrou de même arc (18) maintenu ouvert par un cliquet à bille (19) et fermé par un loquet (20).

Un laser (21) fixé sur le manchon support (22) du canon, permet une visée rapide et précise en plaçant le point lumineux sur la cible. Un contact sous protection caoutchouc est fixé sous le canon inférieur à l'endroit de la prise en main, la pression de celle-ci établissant le contact du système lumineux.

La percussion pour mise à feu du coup rayé est assurée par un système à chien axial (23) fixé contre le flasque droit. L'armement manuel s'opère au moyen de la tirette (24) maintenue par la gâchette (25) agissant sur le tenon de chien (26). Une deuxième gachette de sécurité (27), à développement plus long, agit sur le tenon de chien avant (28).

Les deux gâchettes (25 et 27) sont commandées par un deuxième dos de détente monté horizontal par emboitement en bout de l'axe de détente (29). Le bras de levier ainsi constitué dégage la position de la gachette (27) au 2/3 de la pression sur la détente, le dernier 1/3 préparant le départ par décrochage de la gachette (25).

Le départ, lors du décrochage de la gachette (25), peut être sensibilisé en armant au préalable un système à rupture brusque (30) mis en pression en bout du levier de détente (29). La rampe du rupteur (31) passant en force sous le levier (29), assure cette fonction sans le coup de doigt du tireur.

La sûreté (32), en position basse interpose une plaquette métallique entre la plaque culasse et la tête du chien, ce qui empèche la frappe du percuteur (33) monté sur ressort en épingle (34).

Les dispositifs de percussion, commandés par une seule détente, sont conçus de telle façon que le départ de deux coups simultanés est rendu impossible, même si les trois chiens sont armés et sans mise en sûreté.

Les figures 12 et 13 illustrent le cas des trois chiens armés, sûreté (32) du coup rayé non abaissée. Le sélecteur est positionné sur un des coups lisses gros calibre (L2), poussoir (4-P2) en face de la gachette (36-G2).

Dans ce cas, une pression sur la détente (D) égale à 2 mm de course qui est transmise par le levier (3) au poussoir (4-P2) engendre une avance de ce dernier égale à 1 mm répercutée à la gachette (36-G2), course suffisante pour faire partir le coup lisse gros calbire(L2). La butée de gachette (35) limite la course des pièces mises en oeuvre comme défini dans ce cas (tir d'un des coups lisses gros calibre).

Le départ du coup rayé nécessite une course définie égale à 6 mm sur la détente, cette course n'est obtenue que dans le seul cas où le sélecteur est en position médiane, poussoir (4) en passage libre entre les gachettes (G1 et G2) position normalement définie lorsque l'on veut déclencher le tir du coup rayé en annulant la possibilité de départ des coups gros calibre.

Les avantages ressortent bien de la description.

## Revendications

1. Arme à feu de gros calibre comprenant au moins un canon, présentant une poignée (11) faisant office de crosse présentant en partie supérieure, une seule détente inversée (2), ladite poignée étant disposée en alignement avec le ou les canons, caractérisée en ce que dans le cas d'un double canons superposés, la poignée (11) est disposée en alignement coaxial avec les canons sans déborder en hauteur la côte hors tout desdits canons, les canons étant rabattables angulairement de 180° pour être positionnés en juxtaposition et très sensiblement parallèlement à la poignée (11) faisant office de crosse.

2. Arme selon la revendication 1, caractérisée en ce que la détente unique inversée (2) est assujettie à deux leviers montés en équerre, lesquels actionnent l'une ou l'autre des gachettes correspondante, en fonction du positionnement d'un sélecteur (5).

3. Arme selon la revendication 1, caractérisée en ce qu'elle présente, entre les deux canons superposés, un troisième canon rayé (17).

4. Arme selon l'une quelconque des revendications 1 et 3, caractérisée en ce que le système de détente des départs gros calibre comporte une butée (35) limitant la course de la détente à très sensiblement 2 mm, soit environ, le 1/3 de la course nécessaire pour le départ du coup rayé lorsque le sélecteur (5) est en position médiane, excluant ainsi tout départ simultané d'un canon gros calibre avec le coup rayé.

5. Arme selon la revendication 4, caractérisée en ce que le système de détente du coup rayé comporte deux sécurités, à savoir une sûreté de chien et une double gachette, ledit système comportant également un mécanisme spécial à rupture brusque pour sensibiliser le départ s'il est préalablement armé.

6. Arme selon la revendication 1, caractérisée en ce qu'elle présente un système de visée rapide à rayon laser (8).

## Patentansprüche

1. Großkalibrige Handfeuerwaffe mit mindestens einem Lauf, die einen als Kolben dienenden Griff (11) besitzt, der am oberen Teil einen alleinigen umgekehrten Abzug (2) aufweist, wobei der Griff in einer Linie mit dem Lauf bzw. den Läufen angeordnet ist, dadurch gekennzeichnet, daß der Griffteil (11) im Falle eines übereinanderliegenden Doppellaufs koaxial in Linie mit den Läufen angeordnet ist, ohne in der Höhe über die Außenabmessungen der Läufe hinauszureichen, wobei die Läufe in einem Winkel von 180° umgelegt werden können, um neben und ziemlich genau parallel zu dem als Kolben dienenden Griff (11) zu liegen zu kommen.

2. Waffe nach Anspruch 1, dadurch gekennzeichnet, daß der alleinige umgekehrte Abzug (2) von zwei rechtwinklig angebrachten Hebeln abhängig ist, die je nach Position eines Wahlschalters (5) den einen oder anderen der betreffenden Drücker betätigen.

3. Waffe nach Anspruch 1, dadurch gekennzeichnet, daß zwischen den beiden übereinanderliegenden Läufen ein dritter gezogener Lauf (17) vorhanden ist.

4. Waffe nach Anspruch 1, 2 oder 3, dadurch gekennzeichnet, daß das Abzugssystem der großkalibrigen Abschüsse einen Anschlag (35) besitzt, der den Hub des Abzugs auf ziemlich genau 2 mm begrenzt, d.h. etwa 1/3 des Hubs, der für das Abfeuern des gezogenen Schusses erforderlich ist, wenn der Wahlschalter (5) auf der mittleren Position steht, wodurch der Abschuß aus einem großkalibrigen Lauf gleichzeitig mit dem gezogenen Schuß ausgeschlossen wird.

5. Waffe nach Anspruch 4, dadurch gekennzeichnet, daß das Abzugssystem des gezogenen Schusses zwei Sicherheiten besitzt, nämlich eine Hahnsicherung und einen Doppeldrücker, wobei dieses System auch einen Spezialmechanismus mit Momentwirkung aufweist, um den Abschuß nach vorherigem Spannen zu "sensibilisieren".

6. Waffe nach Anspruch 1, dadurch gekennzeichnet, daß ein Laser-Schnellzielsystem (8) vorhanden ist.

## Claims

1. Large-calibre firearm comprising at least one barrel having a grip (11) serving as a stock having, on its upper part, a single inverted trigger (2), said grip being in alignment with the barrel or barrels, characterised in that in the case of double over-and-under barrels, grip (11) is coaxially aligned with the barrels without extending above the overall dimension of said barrels, it being possible to fold the barrels through an angle of 180° so that they are positioned alongside and substantially parallel to the grip (11) serving as a stock.

2. Firearm as claimed in claim 1, characterised in that the single inverted trigger (2) is controlled by two levers mounted at right angles that actuate either one or the other of the corresponding sears depending on the position of a selector (5).

3. Firearm as claimed in claim 1, characterised in that it has, between the two superimposed barrels, a third rifled barrel (17).

4. Firearm as claimed in any of claims 1 and 3, characterised in that the large-calibre trigger and firing system comprises a limit stop (35) that limits the travel of the trigger to essentially 2 mm, i.e. approximately 1/3 of the travel necessary to fire the rifled round when selector (5) is in the middle position, thus preventing any simultaneous firing of a large-calibre barrel and the rifled round.

5. Firearm as claimed in claim 4, characterised in that the trigger system for the rifled round comprises two safety mechanisms, namely a hammer safety mechanism and a double sear, said system also comprising a special snap-action mechanism in order to make release more sensitive if it has previously been activated.

6. Firearm as claimed in claim 1, characterised in that it has a fast laser-beam sighting system (8).
